# EUROPÄISCHE PATENTSCHRIFT

(11) **EP 2 463 174 B1**
(45) Veröffentlichungstag und Bekanntmachung des Hinweises auf die Patenterteilung: **30.10.2013**
(21) Anmeldenummer: 10194406.4
(22) Anmeldetag: 09.12.2010
(51) Int. Cl.: B61L 5/18

(54) **Vorrichtung und Verfahren zur Realisierung eines Glühlampenersatzes für ein Lichtsignal**
Method and device for replacing a bulb of a light signal
Dispositif et procédé pour remplacer une lampe à incandescence d'un signal lumineux

(43) Veröffentlichungstag der Anmeldung: 13.06.2012
(73) Patentinhaber: Siemens Schweiz AG, 8047 Zürich (CH)
(72) Erfinder: Schmid, Rolf, 8712 Stäfa (CH); Hediger, Martin, 8700 Küsnacht (CH)
(74) Vertreter: Fischer, Michael

(56) Entgegenhaltungen:
- EP-A1- 1 741 613
- EP-A1- 1 787 886
- EP-A2- 1 722 608
- WO-A1-03/053110
- DE-A1- 19 846 753
- DE-B3-102004 027 351

## Beschreibung

Die vorliegende Erfindung betrifft eine Vorrichtung und ein Verfahren zur Realisierung eines Ersatzes einer Glühlampe durch ein energiesparenderes Leuchtmittel für ein Lichtsignal im schienengebundenen Verkehr, das in eine stellwerkseitige Sicherheitsüberwachung einbezogen ist.

Nach wie vor kommt Lichtsignalen für die Steuerung von Verkehrsflüssen, insbesondere zur Steuerung des schienengebundenen Verkehrs, eine überragende Bedeutung zu, auch wenn beispielsweise in der Eisenbahntechnik mittlerweile Normen bestehen, die eine Zugbeeinflussung ausschliesslich aufgrund von per Funk in den Führerstand einer Lokomotive oder eines Steuerwagens übertragenen Informationen vorsehen (ETCS Level 2 und höher).

Derartige Lichtsignale sind derzeit noch zu einem weit überwiegenden Teil mit herkömmlichen Glühlampen ausgestattet. Die begrenzte Lebensdauer derartiger Leuchtmittel stellt jedoch ein sehr grosses Risiko für die Sicherheit des Verkehrs dar, weil nicht-leuchtende Signalpunkte den eigentlich anzuzeigenden Signalbegriff gefährlich verfälschen können. Aus diesem Grund stehen für die stellwerkseitige Überwachung der Funktion der Glühlampen vor allen Dingen solche Massnahmen bereit, die aus dem üblicherweise von einer Glühlampe aufgenommenen Lampenstrom auf die ordnungsgemässe Funktion derselben schliessen lassen. Naturgemäss besteht bei dieser Überwachungsart jedoch ein erhebliches Potential für Fehlfolgerungen, weil es beispielsweise aufgrund parasitärer Leckströme aufgrund der zum Teil sehr langen Kabelstrecken zu Stromflüssen kommt, die mit dem Leuchten der eigentlichen Signallampe überhaupt nichts zu tun haben.

Ebenso kann eine erhebliche (Personen-) Gefährdung typischerweise auch durch den Vorgang des Lampenwechsels resultieren, weil hier oft bei Dunkelheit, schlechten Witterungsbedingungen und mitunter auch unter erheblichem Zeitdruck gearbeitet werden muss. Besonders in gebirgigen Gebieten sind zudem die Zugänge zu den Lichtsignalen teilweise recht exponiert, beispielsweise auf Viadukten oder vor und nach Tunneln. Aufgrund der zunehmenden Automatisierung der Leit- und Stellwerktechnik sind heutzutage auch viele Stationen nicht mehr besetzt, was im Falle einer Störung dazu führt, dass die Anfahrtswege zur Behebung des Defekts länger werden und dadurch sowohl die Steuerungsdauer resp. die Verspätungsminuten zunehmen als auch die Kosten für die Beseitigung der Störung ansteigen.

In US 2004/0070519 A1 «Compact light emitting diode retrofit lamp and method for traffic signal lights» ist eine Signalleuchte offenbart, bei der Glühlampen durch LED-Leuchtmittel ersetzbar sind. Dabei werden zu optischen Anpassung Fresnel Linsen eingesetzt. Die LED-Leuchtmittel beinhalten dabei bereits eine eigene Energieversorgung.

Aufgrund der deutlich längeren Lebensdauer von LED-Leuchtmitteln und aufgrund der Tatsache, dass die Glühfadenleuchtlampen mittel- bis langfristig ganz vom Markt verschwinden werden, wird daher zunehmend bei einer Ausrüstung/Nachrüstung von neuen bzw. bestehenden Signalanlagen dazu übergegangen, LED-Leuchtmittel einzusetzen. Diese LED-Leuchtmittel verfügen oft über eine grössere Anzahl von in einem Array angeordneten Einzel-LEDs, die zur Anzeige eines Signalbegriffs kollektiv zum Leuchten gebracht werden. Der Ausfall einer Einzel-LED oder einer geringen Anzahl von Einzel-LEDs kann aufgrund der grossen Anzahl von Lichtpunkte kaum ins Gewicht fallen, weshalb neben der gegenüber Glühlampen erhöhten Lebensdauer der LED auch die Systemfehlerrate deutlich geringer ist.

Problematisch ist jedoch hinsichtlich einer Nachrüstung von bestehenden Signalen, dass die neuen LED-Leuchtmittel mit den Glühlampen nicht kompatibel sind und daher in der Regel hohe Kosten für die Erstellung neuer Signale anfallen und der bestehende Signalaufbau zumindest teilweise zu verschrotten ist.

Zur Lösung des Problems der Nachtabsenkung der Lichtleistung offenbart die europäische Patentanmeldung EP 1 787 886 A1 eine elektrische Schaltung, die die Spannung an den LED-Lichtquelle soweit absenkt, dass die der Glühlampe vergleichbare Nachtabsenkung der Lichtleistung erzielt werden kann.

Als das eigentlich gravierendeste Hindernis für den Ersatz von Glühlampen durch LED-Leuchtmittel ist weiter zu berücksichtigen, dass die Anschaltung aus dem Stellwerk, und dabei sind zum grössten Teil noch Relaisstellwerke betroffen, einen Austausch von Glühfadenlampe gegen LED-Lampe aufgrund der sehr unterschiedlichen Kennlinien von Glühfadenlampe und LED-Lampe nicht problemfrei toleriert. Gerade die Relaisstellwerke sind dabei vergleichsweise genau auf die Charakteristik der bisher eingesetzten Glühfadenlampen abgestimmt, um Sicherheitaussagen der Güte SIL4 treffen zu können. Eingriffe in die stellwerkseitige Regelungshardware sind dabei aber sehr aufwendig und kostspielig, sodass diese Randbedingung quasi zum K.o.-Kriterium für den Austausch von Glühfadenlampen gegen LED-Lampen werden kann.

Der vorliegenden Erfindung liegt daher die Aufgabe zugrunde, eine Vorrichtung und ein Verfahren zur Realisierung eines Ersatzes einer Glühlampe durch ein energiesparenderes Leuchtmittel für ein Lichtsignal im schienengebundenen Verkehr anzugeben, das in eine stellwerkseitige Sicherheitsüberwachung einbezogen ist. Dabei soll ein Ersatz von Glühfadenlampen durch LED-Leuchtmittel oder ähnliche Leuchtmittel in einfacher und kostensparender Weise ohne einen stellwerkseitigen Hardwareumbau erfolgen können.

Diese Aufgabe wird erfindungsgemäss durch eine Vorrichtung zur Realisierung eines Ersatzes einer Glühfadenlampe durch ein energiesparenderes Leuchtmittel für ein Lichtsignal im schienengebundenen Verkehr, das in eine stellwerkseitige Sicherheitsüberwachung einbezogen ist, gelöst. Diese Vorrichtung umfasst die folgenden Komponenten:
a) eine Anzahl von Leuchtmitteln, insbesondere LED-Leuchten, mit einer Leistungsversorgungsschnittstelle, wobei die Anzahl von Leuchtmitteln zur Erzielung einer der Glühlampe analogen Leuchtstärke weniger elektrische Leistung benötigt als die zu ersetzende Glühlampe;
b) eine stellwerkseitige Schnittstelle zum Bezug von elektrischer Leistung aus dem Stellwerk;
c) ein Interface-Modul, das zwischen die stellwerkseitige Schnittstelle und die Leistungsversorgungsschnittstelle geschaltet ist, wobei das Interface-Modul
c1) eine Steuerlogik umfasst, welche eine signalbegriffs-und/oder tageszeitabhängige Kennlinie der zu ersetzenden Glühlampe kennt und die Leistungsabgabe an die Leistungsversorgungsschnittstelle in Abhängigkeit von dem gewählten Signalbegriff und/oder der Tageszeit steuert;
c2) einen Spannungsmesser umfasst, der die an der stellwerkseitigen Schnittstelle anliegende Spannung misst und an die Steuerlogik übermittelt;
c3) einen Leistungsaufnehmer umfasst, der von der Steuerlogik in Abhängigkeit von der gemessenen Spannung so gesteuert wird, dass die an der stellwerkseitigen Schnittstelle aufgenommene Leistung die Kennlinie der zu ersetzenden Glühlampe nachbildet.

Bezüglich des Verfahrens wird diese Aufgabe erfindungsgemäss mit den Merkmalen des Patentanspruchs 8 gelöst.

Auf diese Weise gelingt es mit der Vorrichtung und dem Verfahren ein LED-Leuchtmittel als Ersatz für eine Glühfadenlampe so in das Lichtsignal einzufügen, dass im Stellwerk davon keinerlei Notiz genommen wird. Die Spannungsmessung hilft dabei, die Leistungsaufnahme der gesamte Vorrichtung mit den angeschalteten LED-Leuchtmittels der Leistungsaufnahme der herkömmlichen Glühfadenlampe anzugleichen. Da die Steuerlogik genaue Kenntnis der verschiedenen situationsbezogenen Kennlinien der zu ersetzenden Glühfadenlampe hat, ist es möglich, die Kennlinie an der stellwerkseitigen Schnittstelle mit ausreichend kleinen Zeitkonstanten nachvollziehen zu können, um eine vermeintliche Fehlerreaktion im Stellwerk, im Besonderen in einem auf Stromstärken sehr sensitiven Relaisstellwerk, sicher ausschliessen zu können.

Das Erfordernis der Echtzeitanpassung der Leistungsaufnahme an die vorbestimmte Kennlinie kann besonders gut erfüllt werden, wenn der Spannungsmesser im TRMS-Modus arbeitet. Dann genügen bereits die über ein halbe Periode der Spannungsversorgung gemittelten Quadratsummen der Spannungsversorgung (Eingangsspannung) um die Leistungsbilanz entsprechend der vorgesehenen Kennlinie einzustellen.

Die geforderte Schnelligkeit der Leistungsanpassung ist bespielsweise genau dann besonders gut realisierbar, wenn der Leistungsaufnehmer einen Leistungstreiber in PWM-Modus umfasst. Selbstverständlich kann der Leistungsaufnehmer die noch zur Verfügung stehende, nicht von dem LED-Leuchtmittel verbrauchte Energie auch einem Energiespeicher zuführen. Sobald aber elektrische Energie vernichtet werden muss, geschieht dies mit einem im PWM-Modus angesteuerten Lastwiderstand in besonders echtzeitnaher Weise.

Ganz besondere Anforderungen muss die Vorrichtung erfüllen, wenn die Charakteristik des kalten Glühfadens nachgebildet werden muss. Bei einem kalten Glühfaden liegt der elektrische Widerstand zunächst deutlich tiefer als im folgenden Betrieb. Bei einer 40 Volt Glühfadenlampe liegt diese Wert im Beginn der Einschaltung bei rund 9 Ohm und steigt dann in einem Intervall von etwa 70 ms auf einen Wert im Bereich von etwa 68 Ohm an. Aus diesem Grunde ist besonders vorteilhaft, wenn der Leistungsaufnehmer in Antwort auf das stellwerkseitige Einschalten des Leuchtmittels einen für einen kalten Glühfaden in der Glühlampe typischen Inrush-Strom vernichtet kann. Ein hierzu bevorzugt geeignete Vorgehensweise kann beispielsweise realisiert sein, indem der Leistungsaufnehmer den Inrush-Strom mittels eines temporär parallel geschalteten Widerstands, der dem Widerstand der Glühlampe bei kaltem Glühfaden entspricht, abfliessen lässt, wobei der Widerstandswert dann vorzugsweise mit der Zeit (in relativ kurzfristiger Zeit) zumimmt.

Eine hierzu alternative Vorgehensweise kann es in einer weiteren vorteilhaften Ausgestaltung der Erfindung vorsehen, dass der Leistungsaufnehmer den Inrush-Strom in einem ersten zeitlichen Abschnitt nach dem stellwerkseitigen Bereitstellen der elektrischen Leistung zum Einschalten des Leuchtmittels mittels eines temporär parallel geschalteten Widerstand, der dem Widerstand der Glühlampe bei kaltem Glühfaden entspricht, abfliessen lässt, und in einem zweiten nachfolgenden Abschnitt den parallel geschalteten Widerstand durch eine PMW-Funktion zur Nachbildung der Lastkennlinie der Glühlampe ersetzt. Auf diese Weise kann beispielsweise in den ersten Millisekunden nach dem Einschalten des Leuchtmittels ein Widerstand geeigneter Grösse als Last geschaltet werden, der im Anschluss daran durch ein mit der PMW-Funktion nachgebildete Last ersetzt wird.

Besondere Anforderungen an die möglichst realitätstreue Nachbildung der Last der Glühfadenlampe ergibt sich, wenn der Netzwerkbetreiber den Signalbegriff eines blinkenden Signals verwendet. Hier besteht das Problem, dass die Kennlinie für die Glühfadenlampe beim erstmaligen Einschalten von den Kennlinien während des Blinkbetriebs abweicht, weil der Glühfaden während des Blinkbetriebs jeweils beim Einschalten nicht mehr die Charakteristika des kalten Glühfadens erfüllt. Ein bevorzugte Weiterbildung der Erfindung sieht es deshalb, den Leistungsaufnehmer für einen Blinkbetrieb des Leuchtmittels mit einem Widerstand zur Nachbildung der Einschaltlast, insbesondere in den ersten Millisekunden, zu beschalten, der an den Zustand des warmen Glühfadens infolge des Blinkbetrieb angepasst ist.

Bevorzugte Ausführungsbeispiele der vorliegenden Erfindung wrden nachfolgend anhand der Zeichnung beispielsweise näher erläutert. Dabei zeigen:
Figur 1 in schematischer Darstellung die heutige Anschaltung einer 40 V Glühlampe aus herkömmlichen Relaisstellwerken, beispielsweise Do67 und Do69-Stellwerke der Siemens Schweiz AG;
Figur 2 in schematischer Darstellung die heutige Anschaltung der 40 V Glühlampe bei Vorsignalen mit in Serie geschalteten Glühlampen aus herkömmlichen Relaisstellwerken;
Figur 3 in schematischer Darstellung eine Serienschaltung eines Interface-Moduls für die Ansteuerung eines LED-Leuchtmittels aus herkömmlichen Relaisstellwerken;
Figur 4 in schematischer Darstellung das Prinzip der Messkette mit Rückführung, nach welchem das Interface-Modul arbeitet;
Figur 5 in schematicher Darstellung das Messprinzip und das Messintervall für die Eingangsspannungsmessung am Eingang des Interface-Moduls;
Figur 6 in schematischer Darstellung die Anschaltcharakteristik und die Kennlinienregelung der Lastansteuerung;
Figur 7 in schematischer Darstellung eine PWM-Ansteuerung der Last;
Figur 8 in schematischer Darstellung eine Inrush-Lösung mit Analogtechnik;
Figur 9 in schematischer Darstellung eine Serienschaltung von Interface-Modulen bei in Serie geschalteten LED-Leuchtmitteln;
Figur 10 in schematischer Darstellung die Leistungsaufteilung zwischen Elektronik, LED und Leistungsvernichter;
Figur 11 in schematischer Darstellung eine Prinzipschaltung des Interface-Moduls mit der Funktionalität eines Leistungsbilanzierers;
Figur 12 in schematischer Darstellung den Aufbau und die Aufteilung der Funktionen im Interface-Modul
Figur 13 in schematischer Darstellung das dynamische Verhalten der 40V Referenzlampe bei kaltem Glühfaden;
Figur 14 in schematischer Darstellung den Lampenstrom beim ersten und wiederholten Einschalten der 40V-Referenzlampe bei einer 36 VDC-Quelle; und
Figur 15 in schematischer Darstellung den Lampenwiderstand beim ersten und wiederholten Einschalten der 40V-Referenzlampe bei einer 36 VDC-Quelle.

Die Grundfunktionalität eines LED-Signalgebers ist die optische Signalisierung für den Eisenbahn-Fahrzeugführer. Dabei sind die Anforderungen aus der Zulassung richtig zu interpretieren und die gültigen anwendbaren Normen und allenfalls Vorgaben des Betreibers für Lichtstärke, Abstrahlcharakteristik, Farbort des emittierten Lichtes und weiterer Parameter und Eigenschaften zu erfüllen.

Um die Kompatibilität zu einer Glühfadenlampe herzustellen, müssen die elektrischen und teilweise beim eigentlichen Leuchtmittel auch die mechanischen Parameter übereinstimmen. Für die Realisierung eines Interface Moduls IM von einer 40V/20W Glühfadenlampe auf aktuell eine 12V/10W LED ist es entscheidend, die Funktionsweise zum Abgleich der Lampenströme wie auch den Spannungsverlauf u=f(t) der Glühfadenlampe zu kennen. Dabei spielen die Toleranzen von der Seite eines (Relais-)Stellwerks wie auch der Umwelteinflüsse eine wichtige Rolle.

Das Interface-Modul IM hat mindestens drei Schnittstellen zum Gesamtsystem Stellwerk - Signal:
- Elektrische Schnittstelle 8 zum Stellwerk (40V AC Schnittstelle oder AC gleichgerichtet)
- Elektrische Schnittstelle 10 zum LED-Lichtpunkt (12V/10W Schnittstelle)
- Mechanische Schnittstelle (Montage Ort, Montageart etc.)
- Diagnose bzw. Projektierungsschnittstelle.

Figur 1 zeigt in schematischer Darstellung die heutige Anschaltung einer 40 V Glühfadenlampe 2 aus herkömmlichen Relaisstellwerken 4, beispielsweise Do67 und Do69-Stellwerke der Siemens Schweiz AG. Die Figur 2 zeigt diese heutige Anschaltung der 40 V Glühfadenlampe 2 bei Vorsignalen mit in Serie geschalteten Glühfadenlampen aus herkömmlichen Relaisstellwerken 2. Figur 3 zeigt nun in schematischer Darstellung eine Serienschaltung eines erfindungswesentlichen Interface-Moduls IM für die Ansteuerung eines LED-Leuchtmittels 12 aus herkömmlichen Relaisstellwerken 4. Das Interface-Modul IM befindet sich dabei in vorteilhafter Weise direkt am LED-Leuchtmittel 12 und ist in ein Streckenkabel 14 vom Stellwerk 4 zum LED-Leuchtmittel 12 zwischengeschaltet.

Die erforderliche Nachbildung der U-I Kennlinie der bisher eingesetzten 40V Glühfadenlampe 2 stellt dabei ein Must dar, denn bevor die Kennlinie durch das Interface-Modul IM nachgebildet werden kann, muss die Spannung als realer Effektivwert (wie Glühfadenlampe) erfasst werden können. Die Herausforderungen für die Kennliniennachbildung sind:
- Spannungs- und Leistungsmessung für alle möglichen Kurvenformen
- in Abhängigkeit der Spannungsmessung muss durch eine funktionale Verknüpfung im Interface-Modul IM eine ohmsche Last (variabel) dazugeschaltet werden

Der Ablauf der Lastzuschaltung (Laststeuerung) ist in Figur 4 dargestellt. Die Rückführung birgt dabei die Gefahr in sich, dass eine zu grosse Laständerung im Zusammenhang mit der Regelzeit eine Schwingneigung erzeugen kann. Ein geeigneter Algorithmus der Approximation reduziert die Schwingneigung und lässt eine Realisation zu. Eine mögliche Umsetzung hierfür ist in Figur 5 dargestellt. Eine mögliche Realisierungsvariante zu Figur 5 für den Anlauf des LED-Leuchtmittels 12 wäre beim Aufstartverhalten in den ersten 5 ms einen 9 Ohm Widerstand als Last parallel zu schalten und danach durch eine PWM-Funktion die Last nachzubilden.

Die Nachbildung der dynamischen Kennlinie ist ein wichtiger notwendiger Bestandteil der Substitution von LED-Elektronik in den Relaisstellwerken 4. Dabei ist es besonders bedeutsam, dass der Inrush-Strom (Anlaufstromüberhöhung der kalten Lampe) für das einwandfreie Funktionieren (Anziehen der seriell im Leuchtmittelstrompfad betriebenen Relais mit einem Schalten der Kontakte) (Zugsicherungsrelais ZU bzw. ZK Relais) erforderlich ist.

Die Nachbildung der sogenannten "dynamischen Kennlinie" stellt eine durchaus anspruchsvolle Aufgabe dar, weil diese aufgrund der sicherheitsbedingt kurzen Reaktionszeiten der stellwerkseitigen Überwachung relativ genau zu überwachen ist. Die Figuren 13 bis 15 zeigen dabei die dominanten Parameter beispielhaft für eine bei den schweizerischen Bundesbahnen eingesetzten 40V Glühfadenlampe 2.

Bei der Verwendung von analoger Schaltungstechnik stellt sich die Aufgabe, dass beim erstmaligen Einschalten ein Lastwiderstand von ca. 9 Ohm (um einen Inrush Strom zu erreichen) innerhalb von 70ms kontinuierlich auf > 50 Ohm geändert werden muss. Ein mögliche Lösung ist der Figur 8 zu entnehmen.

Wird die LED-Elektronik aber beispielsweise im Sekundentakt ein- und ausgeschaltet (Blinkbetrieb), so ändert sich der Lastwiderstand von 68 Ohm auf ca. 20 Ohm (siehe Figur 15). Dabei steht während einigen wenigen Millisekunden an der 9 Ohm-Last beinahe keine Logikspannung zur Verfügung; sie wird vielmehr für die FPGA resp. CPU Spannungsversorgung gebraucht. In der Realisierungsvariante mit analoger Schaltungstechnik wird eine genügend gute Genauigkeit bei Verwendung von Bauteilen geringer Toleranz für C und die FET's erreicht. Figur 7 zeigt entsprechend eine Lösung in digitaler Schaltungstechnik, bei der die Last in PWM-Funktion zum Einstellen der gewünschten Kennlinie angesteuert wird.

Die Symmetrisierung (die Serie- Kaskadierung von Interface Modulen wie in Figur 9 gezeigt) ist unter den folgenden Aspekten umgesetzt worden:
- Genauigkeitsanforderung für Tag bzw. Nachtspannungsbereich von < ± 5 %
- Stabiles Verhalten bei kurzzeitigen Änderungen
- Schutz vor Überlast
- Im Fehlerfall wird der Leistungsbilanzierer gezielt abgeschaltet.

Die Figur 10 zeigt die zu erreichende Leistungsbilanz (Leistungsbilanzierers) des Interface Moduls IM, so dass eine Serienschaltung (siehe Figur 9) von mehreren Interface Modulen möglich ist. Die zu erreichende Genauigkeit ist aufgrund der Serienspannung kleiner als ± 3-5 %. Bei der erstmaligen Einschaltung des Interface Moduls IM wird ein identisch grosser Strom einer Glühlampe erzeugt (siehe Kennlinie kalter Faden mit einem Anfangswiderstand von ca. 10 Ohm gemäss Figur 13). Dies garantiert beispeilsweise bei den Domino-Stellwerken der Siemens Schweiz AG, dass alle in Serie geschalten Relaisspulen korrekt anziehen.

Der im Interface-Modul IM eingesetzte Leistungsbilanzierer kann als Regelelement vereinfacht dargestellt werden. Die Figur 11 zeigt das Funktionsprinzip. Die Spannung des Interface Moduls IM kann als Stromquelle mit fixen Parallelwiderständen und einem variablen Widerstand 16 (Leistungsbilanzierer mit PWM) dargestellt werden. Die Verlustleistung der fixen Verbraucher (Elektronik d.h. FPGA oder CPU, Leistungsaufnahme der LED, etc) werden durch Widerstände nachgebildet. Der Leistungsbilanzierer variiert im Ersatzschaltbild die Verlustleistung durch eine Widerstandsänderung.

$P \left(I\right) = konst = {I}^{2} * R = {I}^{2} * \frac{1}{\frac{1}{Pverlust} + \frac{1}{R_Elektronik} + \frac{1}{R_LED}}$

Die vorstehend aufgeführte Formel gibt den Leistungsverbrauch/Leistungsbilanz wieder. Um die Leistungsaufnahme für den verwendeten LED-Bautyp konfigurieren zu können, wird eine Service bzw. Projektierungsschnittstelle 18 vorgesehen, wie in Figur 12 gezeigt. Diese Schnittstelle ermöglicht es, LED's mit der zum Bautyp passenden Stromquelle (Bsp. 1000mA, 500mA, 350mA etc.) zu betreiben. Die Figur 12 zeigt eine mögliche Realisierung dazu. Werden hocheffiziente LED's angesteuert, wird die entstehende grössere nicht benötigte Leitung vom Leistungsbilanzierer erkannt und an einem entsprechenden Widerstand 20 in Wärme umgesetzt oder aber beispielhaft für die Ladung von Sekundärzellen verwendet.

Die Realisation des Leistungsverbrauchers wird hauptsächlich von der Geschwindigkeit der benötigten Änderung bestimmt. Um Schwingneigungen im Leuchtmittelsystem so klein wie möglich zu halten, ist der Leistungsverbraucher mit PWM und einem Änderungsintervall von etwa 10 bis 50 ms realisiert.

Die blinkende Signallampe ist ein Spezialfall bei den schweizerischen Bundesbahnen. Diese Art von Signalisierung ermöglicht es, beim Ausfall eines Fadens den Bahnbetrieb mit Performanceeinbusse aufrecht zu erhalten. Beim sog. Fusi-Blinken wird die Signallampe (Nothaltlampe) mit 1Hz und dem Taktverhältnis von 1:1 vom Relaisstellwerk angesteuert. Für die Nachbildung dieses Blinkens an den Domino-Stellwerken wird die dynamische Kennlinie der Glühfadenfadenlampe gemäss den Figuren 14 und 15 berücksichtigt.

Die Leistungsmessung des Interface Moduls IM ist stark abhängig von der Genauigkeit der Eingangs- SpannungsMessung. Wenn die Eingangsspannung genügend genau gemessen werden kann, so schaltet das Interface Modul IM die Lastregelung mittels PWM oder ähnlicher Verfahren funktionssicher hinzu.

Das Ausfallverhalten des Interface Moduls IM bildet das Verhalten der Glühlampe so gut und zuverlässig wie möglich nach. Das Einschaltverhalten überbrückt dabei auch die Ausfallnachbildung zuverlässig. Die Trägheit wird mit einer guten Wiederholgenauigkeit erreicht. Das Ausfallverhalten kann einerseits durch eine reaktivierbare Sicherung oder durch einen gezielten Lastabwurf nachgebildet werden.

Die Wärmeabfuhr ist gemäss der Erfahrungen aus langjährigen Hardware-Projekten nicht einfach zu realisieren und wird meist unterschätzt. Um eine genügend gute Konvektion zu erreichen, wird eine so grosse Fläche wie möglich verwendet. Eine gangbare Lösung ist die Verwendung des bestehenden Metall-Gehäuses der Signallampe zur Verteilung der Wärme.

Folgende Ideen könnten auch zur Anwendung kommen:
- Widerstand an Gehäuse der Signallampe
- Abgeschaut von der Induktionskochplatte würde ein Prinzip von Wirbelströmen eine sehr gute Wärmeableitung ermöglichen. Dazu sollte das Gehäuse der Signallampe die Wirbelströme in Wärme umwandeln.

Bei der Serieschaltung von zwei oder drei Lampen entsteht bei einem Kurzschluss an der/den intakten Lichtquellen eine erhebliche Überspannung, die es in den Leuchtmitteln zu beherrschen gilt. Die Abklärungen der Signalschaltungen zeigen, dass eine Überspannung von 20% zuverlässig erkannt und in einem definierten Zeitraum darauf regiert werden kann.

Ausgehend von dem Grundprinzip der Glühbirne, dass elektrische Energie in Licht und Wärme umgewandelt wird, werden zuerst die physikalischen Rahmenbedingungen und Eigenschaften genau dargestellt. Aufgrund der Tatsache, dass die Signalform von der Lampenspeisung bis 30% harmonische Anteile beinhalten kann, wird auch die Erfassung der Spannung dies berücksichtigen. Abgeleitet auf die Umsetzung des Interface Moduls IM bedeutet dies, dass ein robustes Messprinzip angewendet werden muss.

Aufgrund dieser Erfahrungen kommen somit folgende Prinzipien nicht zur Anwendung:
- Nulldurchgangsdetektion
- Effektivbewertung mit Gleichrichter
- Mittelwertbildung über Perioden (einzelne oder mehrere)

Abgeleitet vom Prinzip der Glühbirne, empfiehlt es sich die "zeitliche Integration" über eine bzw. zwei Perioden. Für die Realisation können folgende Prinzipen angewendet werden:
- Integration von Zeitwerten (Diskrete Integration von Werten)
- Bildung von (T)RMS Werten
- Analoge Integration mit Operationsverstärker

Die Auswahl des Prinzips wird gemäss der folgenden Tabelle durchgeführt.

| **Nr.** | **Beschreibung** | **Berechnungs-Algorithmus** | **Messgenauigkeit** | **Integrationsaufwand (VHDL)** |
|---|---|---|---|---|
| 01 | Peak Detection | *peak* = max(*Messwerte*) | ±10%. | gering |
| 02 | Gleitender Mittelwert | $mean = \frac{1}{S} * {\sum }_{ι = 1}^{S} {U}_{ι}$ | ±5%. | gering |
| 03 | Effektivwert | $eff = \sqrt{\frac{1}{S} * {\sum }_{ι = 1}^{S} {U}_{ι}^{2}}$ | -1% bis +3% | mittel |
| | | | | |

Nachfolgend wird aufgezeigt, wie aus einem gleichgerichteten Sinussignal mit maximal 35% harmonischem Anteil (bis zur 20. Oberwelle) die Eingangsspannung ermittelt werden kann. Die einzelnen Varianten wurden jeweils mittels eines Mathlabskripts geprüft, und die Messgenauigkeit bestimmt. In den nächsten Unterkapiteln werden die folgenden Variabeln verwendet:
- Uᵢ: Spannungswert
- S: Anzahl Samples pro Halbwelle

Bei der Peak Detection wird für jede Halbwelle ein Peakwert ermittelt. Dies ist eine sehr einfache Methode der Spannungsmessung. Für die Implementation ist ein Tiefpassfilter notwendig, das bereits ab der ersten Harmonischen eine gewisse Dämpfung bringt. Das Filter kann digital implementiert werden. Zusätzlich sind ein Komparator (8 x 8 Bit), ein wenig Logik und ein Register, in dem der momentane Peakwert gespeichert wird, notwendig. Die Genauigkeit der Spannungsmessung erreicht hier bei einem 35%-igen harmonischen Anteil ca. ±10%, was annähernd robust ist.

Ein sehr einfacher Algorithmus zur Detektion der Eingangsspannung ist die Berechnung der Summe der einzelnen Spannungsmesswerte und deren Mittelung über eine Halbwelle. Um Unterschiede zwischen der positiven und negativen Halbwelle auszugleichen, sollte dieser Wert über mindestens zwei Halbwellen wie folgt gemittelt werden: $mean = \frac{1}{S} * {\sum }_{i = 1}^{S} {U}_{i}$

Diese Berechnung lässt sich beispielsweise auf einem FPGA sehr einfach implementieren. Es ist lediglich ein Addierer (ca. 16 x 8 Bit, abhängig von S) und etwas Logik notwendig. Die Division lässt sich durch geschickte Wahl von S (S ∈ {2ⁿ}) mittels einer Bit- Shiftoperation erledigen. Ein analoges Tiefpassfilter vor dem Gleichrichter ist empfehlenswert, damit hochfrequente Signalanteile nicht mitgemessen werden. Bei einem 35%-igen harmonischen Anteil liegt die Messgenauigkeit mit diesem Verfahren bei ca. ±5% und ist damit etwa doppelt so genau wie das Vorangehende. Allerdings werden für diese Genauigkeit die Auswertung von zwei Halbwellen benötigt (also 20 ms bei 50 Hz).

Etwas aufwendiger wird die Ermittelung der Eingangsspannung bei der Berechnung des RMS Wertes. Hier wird die Wurzel der über alle Messwerte einer Halbwelle gemittelten Quadratesumme der Eingangsspannung berechnet. Auch dieses Ergebnis sollte mindestens über beide Halbwellen eines Sinus gemittelt werden. $eff = \sqrt{\frac{1}{S} * {\sum }_{i = 1}^{S} {U}_{i}^{2}}$

Für die Berechnung der Quadratesumme wird ein Multiplizierer (ca. 8 x 8 Bit) und ein Addierer (ca. 22 x 16 Bit, abhängig von S) benötigt. Zudem muss am Ende die Wurzel aus der Summe gezogen werden. Die Wurzelfunktion lässt sich relativ platzsparend in VHDL implementieren. Somit kann auch diese Berechnungsmethode auf einem FPGA implementiert werden. Auch hier sollte ein analoges Tiefpassfilter zur Filterung hochfrequenter Signalanteile vorgesehen werden. Um die Integrationsdichte auf dem Board erhöhen zu können (also ein kleines FPGA zu wählen) könnte allenfalls die Berechnung des Effektivwerts von einem DSP übernommen werden. Bei einem 35%-igen harmonischen Anteil liegt die Messgenauigkeit mit diesem Verfahren bei guten ca. -1% bis +3%. Sofern digitale Tiefpassfilter eingesetzt werden sollen, ist es von Vorteil ein nicht gleichgerichtetes Signal zu verarbeiten. Ein gleichgerichtetes Signal verliert nämlich durch ein gutes Tiefpassfilter die Nulldurchgänge und kann dann nicht mehr sinnvoll ausgewertet werden.

Die Figur 12 gezeigte Realisierungsvariante zeigt die Architektur für das Interface-Modul IM ohne Sicherheitsmechanismen. Die Sicherheitsmechanismen zur Erreichung der Zulassung nach EN 50129 werden getrennt später beschrieben. Dort werden dann zudem die verschiedenen Architekturen zur Erreichen der notwendigen Fehleroffenbarung beschrieben. Das Interface-Modul IM umfasst auf der stellwerkseitigen Schnittstelle einen EMV-Schutz 22 und verfügt dann über eine Reihe von durch eine Steuerlogik 24 gesteuerte und überwachte Funktionsblöcke auf. Die Steuerlogik 24 selbst verfügt über eine Service- und Konfigurationsschnittstelle 18. Ein Funktionsblock Abschaltautomatik 26 behandelt vorrangig den Fall des defekten LED-Leuchtmittels 12 und stellt auch sicher, dass die LED-Leuchtmittel 12 nicht (nach-)glimmen. Der Funktionsblock "Innere Spannungsaufbereitung" 28 gilt der Bereitstellung der im Interface-Modul IM erforderlichen Spannungen, insbesondere der Bereitstellung einer hinreichenden Spannung für die Steuerlogik 24 im Fall der Nachbildung des Inbrush-Einschaltstroms. Der Funktionsblock "TRMS-Spannungsmessung" 30 besitzt eine tragende Rolle für das Interface-Modul IM, da nur mit einer hohen Qualität der Messung der Eingangsspannung letztendlich die Funktion des Glühfadenlampen-Ersatzes überhaupt erst gewährleistet werden kann. Der Funktionsblock "Einschaltstromautomatik" 32 regelt im Besonderen den zeitkritischen Vorgang der Inbrush-Strom-Nachbildung. Der Funktionsblock "Betriebszustandüberwachung" 34 stellt die Überwachung des Betriebes des Interface-Moduls IM und der von ihm angesteuerten LED-Leuchtmittel 12 sicher. Der Funktionsblock "Energie-Balancer" 36 hat die Aufgabe bei einer Reihenschaltung von Interface-Modulen IM zur Ansteuerung meherer LED-Leuchtmittel 12 die pro Modul aufgenommene Energie zu bilanzieren und unter den Interface-Modulen IM anzugleichen. Der Funktionsblock "Stromschnittstelle" 38 entscheidet in Abhängigkeit vom eingesetzten LED-Leuchtmittel 12, welcher Strom an das LED-Leuchtmittel 12 abgegeben wird. Der Funktionsblock "Lichtstromüberwachung" 40 detektiert, ob das LED-Leuchtmittel 12 auch tatsächlich leuchtet und auch im richtigen Modus leuchtet (z.B. bei der Nachtabsenkung der Lichtleistung). Der Funktionsblock "Energievernichter" 20ist hier ausserhalb des Interface-Moduls IM platziert, um darzustellen, dass die überschüssige Energie wohl in der Regel ausserhalb des Interface-Moduls IM in Wärme umgesetzt werden muss oder aber beispielsweise einem externen oder natürlich auch einem internen Energiespeicher zugeführt wird.

Die Lampenkennlinie wird mittels Widerständen am Eingang nachgebildet. Einer der Widerstände ist während der Einschaltzeit des FPGA zugeschaltet, um den regulären Strombezug zu simulieren. Sobald das FPGA die LEDs einschaltet, wird der Widerstand vom Netz getrennt. Dieser Widerstand kann beispielsweise von der Funktionsgruppe "Einschaltstromautomatik" gesteuert werden.

Die Sicherheitsbetrachtung ist abhängig von der Architektur des Interface Moduls. Die Sicherheitsziele für SIL 4 nach EN 50129 können aufgrund der Funktionalität und der Systemgrenzen nur durch zwei unabhängige Elemente/Kanäle oder mit einem speziellen Prüfverfahren erreicht werden. Um die Fehleroffenbarung der Lichtleistung zu gewähren, ist es eine gute Lösung, diese vorort direkt bei den LED-Leuchtmitteln 12 zu erfassen und zweikanalig an die Steuerlogik 24 des Interface-Moduls IM weiterzugeben. Hinsichtlich der Betriebssicherheit und der Realisierbarkeit dieses Interface-Moduls IM steht über allem, dass dem Stellwerk 4 über den Strombezug auf der Grundlage der Glühlampenkriterien zurückgemeldet wird, ob das eingeschaltete LED-Leuchtmittel 12 auch tatsächlich leuchtet.

Anders herum darf das LED-Leuchtmittel 12 nicht aufgrund von Fremdeinflüssen, Beeinflussungsspannungen etc. ohne Ansteuerung vom Stellwerk 4 aufleuchten. Dazu muss eine minimale Glimmgrenze im Bereich derjenigen der substituierten Glühfadenlampe (die Glimmgrenze) auch im Fehlerfall eingehalten werden. An demselben Signal (derselben Funktionsgruppe) müssen die LED-Leuchtmittel 12 innerhalb einer gewissen Toleranz gleiche Lichtstärke aufweisen. Falls bei Tagbetrieb ein einzelner Lichtpunkt eines Begriffes, der durch mehr als einen Lichtpunkt dargestellt werden muss, fälschlicherweise im Nachtbetrieb arbeitet, kann dies als zu hoher Signalbegriff wahrgenommen werden (z.B. F2 → F1 oder F5* → F1*) und würde einen signaltechnisch schweren Fehler darstellen.

Nach den anzulegenden sicherheitstechnischen Bedingungen könnte die Ansteuerung der LED einkanalig erfolgen, wenn mit einer Lichtüberwachung als unabhängige Betrachtungseinheit mit Abschaltfähigkeit gearbeitet wird. Dabei muss mindestens eine absolute untere Schwelle überwacht werden. Damit könnte jedoch ein falscher Betriebsmodus Tag / Nacht nicht sicher erkannt werden. Daher soll die Überwachungsschwelle für die Lichtstärkemessung abhängig sein von der Eingangsspannung. Dazu muss die Bewertung der Eingangsspannung auf Tag / Nacht-Betrieb sowohl im Ansteuer-Kanal wie auch im Überwachungskanal erfolgen. Bei kontinuierlicher Anpassung der Signallichtstärke proportional zur Eingangsspannung könnte im Überwachungskanal ggfs. eine einfachere Bewertung der Eingangsspannung ohne True-RMS-Berechnung zur Anwendung kommen.

Alternativ ist eine 2-kanalige Architektur (composite fail-safety) möglich. Um Toleranzen auszugleichen, ist ein Austausch der TRSM-Resultate zwischen den Kanälen vorzusehen. Jeder Kanal bewertet die Abweichung zum Nachbarkanal, falls sie im tolerierbaren Bereich liegt, arbeiten beide Kanäle mit einem gemeinsamen Wert weiter. Falls das LED-Leuchtmittel 12 nicht genügend Lichtstrom abgibt, müsste im Stellwerk 4 das überwachte Stromfenster verlassen werden. Jedoch wird vom Relaisstellwerk 4 nicht der Strombezug jedes einzelnen Lichtpunktes überwacht, sondern je nach Fahrbegriff der Strombezug von Serienschaltungen mehrerer Lichtpunkte, bzw. Lichtpunkte und Ersatzwiderstand. Dadurch ist es schwierig, mit einer Veränderung des Strombezuges den Ausfall des Lichtpunktes zuverlässig zu offenbaren. Die sicherheitsgerichtete Reaktion besteht daher idealerweise im vollständigen Unterbruch des Strompfades - wie dies auch bei einer Glühfadenlampe bei Wendeldefekt der Fall ist.

Dabei stellt sich die Frage, ob die Abschaltung durch das Interface-Modul IM reversibel sein muss, damit nach Tausch eines LED-Leuchtmittels 12 das Interface-Modul IM wieder in Betrieb genommen werden kann. Eine reversible Abschaltung mit "Reset-Knopf" ist jedoch schwierig zu realisieren, da im Idealfall der Strompfad vollständig unterbrochen wird und damit auch das Interface-Modul 12 von der Speisung getrennt ist. Zusätzlich ist der Lichtpunkt bei Tausch des LED-Leuchtmittels in der Regel vom Stellwerk her nicht angeschaltet (ausser Grundstellungslampen). Zudem ist bei einer reversiblen Lösung die Beibehaltung des sicheren Zustandes gemäss EN 50129 nachzuweisen, auch im Fehlerfall. Hierzu könnte beispielsweise ein Teil der im Überschuss zur Verfügung stehenden elektrischen Leistung nicht über den Energievernichter 20 abgebaut werden, sondern in einer Batterie gespeichert werden, sodass dem Interface-Modul IM immer ein für das erneute Hochfahren ausreichende elektrische Leistung zur Verfügung stehen würde.

Für die Lichtstärkeanpassung Tag/Nacht gibt es die Varianten der kontinuierlichen Anpassung der Lichtstärke abhängig von der anliegenden Spannung, oder der aktiven Umschaltung zwischen Betriebszuständen Tag und Nacht. Bisherige Lösungen mit kontinuierlicher Anpassung haben meist den Nachteil, dass die Absenkung der Lichtstärke in der Nacht zu gering ist. Eine aktive Umschaltung hat den Vorteil, dass grössere Lichtstärkeunterschiede, z.B. durch Ansteuerung einer unterschiedlichen Anzahl von LED-Leuchtmitteln/Leuchtpunkten innerhalb eines Signalpunkts, erreicht werden. Ebenfalls könnte eine aktive Umschaltung mit Vorgabe des Betriebsmodus für die Definition einer generischen Leuchtmittelschnittstelle vorteilhaft sein. Moderne LED lassen noch analog eine Dimmung auf Basis Nennstrom von 4:1 zu., ist mehr erforderlich, ist PWM Betrieb erforderlich.

Bisher nicht betrachtet ist die Einhaltung einer minimalen Glimmgrenze. Es ist zu vermeiden, dass bei Ausfall des "Energie-Vernichters" 20 die LED bereits mit einem sehr geringen Eingangsstrom am Interface-Modul IM zum Leuchten kommen kann. Idealerweise kann ein unverlierbarer Zusammenhang zwischen Ansteuerung der LED und minimaler Stromaufnahme realisiert werden. Andernfalls müsste die Überwachungsfunktion zusätzlich zum Lichtstrom auch eine minimale Leistungsaufnahme überwachen. Ein weiterer zu beachtender Punkt ist, dass die Glühlampe als ein streng ohmscher Widerstand mit kurzzeitiger Überlastfestigkeit und einer kleinen Zeitkonstante bezüglich Lichtemission zu betrachten ist. Das kurzzeitige Aufblitzen von LED-Leuchtmitteln im dunklen Zustand wäre insbesondere in der Nacht nicht tolerabel und ist damit mit der Einhaltung der minimalen Glimmgrenze eliminierbar.

Figur 13 zeigt die Lampencharakteristik bei kaltem Glühfaden. Beim Einschalten ist ein Ohmscher Kaltwiderstand von ca. 9 Ohm vorhanden. Innerhalb von 70 ms erhöht sich der Lampenwiderstand bei Tagspannung (38V) auf 68 bis 70 Ohm.

## Patentansprüche

1. Vorrichtung zur Realisierung eines Ersatzes einer Glühlampe (2) durch ein energiesparenderes Leuchtmittel (12) für ein Lichtsignal im schienengebundenen Verkehr, das in eine stellwerkseitige Sicherheitsüberwachung einbezogen ist, umfassend:
a) eine Anzahl von Leuchtmitteln (12), insbesondere LED-Leuchten, mit einer Leistungsversorgungsschnittstelle (10), wobei die Anzahl von Leuchtmitteln zur Erzielung einer der Glühlampe analogen Leuchtstärke weniger elektrische Leistung benötigt als die zu ersetzende Glühlampe (2);
b) eine stellwerkseitige Schnittstelle (8) zum Bezug von elektrischer Leistung seitens des Stellwerks (4),
**dadurch gekennzeichnet, dass**
c) die Vorrichtung ein Interface-Modul (IM) umfasst, das zwischen die stellwerkseitige Schnittstelle (8) und die Leistungsversorgungsschnittstelle (10) geschaltet ist, wobei das Interface-Modul (IM)
c1) eine Steuerlogik (24) umfasst, welche eine signalbegriffs- und/oder tageszeitabhängige Kennlinie der zu ersetzenden Glühlampe (2) kennt und die Leistungsabgabe an die Leistungsversorgungsschnittstelle (10) in Abhängigkeit von dem gewählten Signalbegriff und/oder der Tageszeit steuert;
c2) einen Spannungsmesser (30) umfasst, der die an der stellwerkseitigen Schnittstelle (8) anliegende Spannung misst und an die Steuerlogik (24) übermittelt;
c3) einen Leistungsaufnehmer (20) umfasst, der von der Steuerlogik (24) in Abhängigkeit von der gemessenen Spannung so gesteuert wird, dass die an der stellwerkseitigen Schnittstelle (8) aufgenommene Leistung die Kennlinie der zu ersetzenden Glühlampe (2) nachbildet.

2. Vorrichtung nach Anspruch 1,
**dadurch gekennzeichnet, dass**
der Spannungsmesser (30) im TRMS-Modus arbeitet.

3. Vorrichtung nach Anspruch 1 oder 2,
**dadurch gekennzeichnet, dass**
der Leistungsaufnehmer (20) einen Leistungstreiber (21) in PWM-Modus umfasst.

4. Vorrichtung nach einem der vorangehenden Ansprüche,
**dadurch gekennzeichnet, dass**
der Leistungsaufnehmer (20) in Antwort auf das stellwerkseitige Einschalten des Leuchtmittels (12) einen für einen kalten Glühfaden in der Glühlampe (2) typischen Inrush-Strom vernichtet.

5. Vorrichtung nach Anspruch 4,
**dadurch gekennzeichnet, dass**
der Leistungsaufnehmer (20) den Inrush-Strom mittels eines temporär parallel geschalteten Widerstand, der dem Widerstand der Glühlampe bei kaltem Glühfaden entspricht, abfliessen lässt, wobei der Widerstandswert vorzugsweise mit der Zeit zumimmt.

6. Vorrichtung nach Anspruch 4,
**dadurch gekennzeichnet, dass**
der Leistungsaufnehmer (20) den Inrush-Strom in einem ersten zeitlichen Abschnitt nach dem stellwerkseitigen Bereitstellen der elektrischen Leistung zum Einschalten des Leuchtmittels (12) mittels eines temporär parallel geschalteten Widerstands, der dem Widerstand der Glühlampe bei kaltem Glühfaden entspricht, abfliessen lässt, und in einem zweiten nachfolgenden Abschnitt den parallel geschalteten Widerstand durch eine PMW-Funktion zur Nachbildung der Lastkennlinie der Glühlampe ersetzt.

7. Vorrichtung nach einem der vorangegangenen Ansprüche,
**dadurch gekennzeichnet, dass**
der Leistungsaufnehmer (20) für einen Blinkbetrieb des Leuchtmittels (12) mit einem Widerstand beschaltet ist, der an den Zustand des warmen Glühfadens infolge des Blinkbetrieb angepasst ist.

8. Verfahren zur Realisierung eines Ersatzes einer Glühlampe (2) durch ein energiesparenderes Leuchtmittel (12) für ein Lichtsignal im schienengebundenen Verkehr, das in eine stellwerkseitige Sicherheitsüberwachung einbezogen ist, umfassend:
a) Bereitstellen einer Anzahl von Leuchtmitteln (12), insbesondere LED-Leuchten, mit einer Leistungsversorgungsschnittstelle (10), wobei die Anzahl von Leuchtmitteln zur Erzielung einer der Glühlampe analogen Leuchtstärke weniger elektrische Leistung benötigt als die zu ersetzende Glühlampe (2); und
b) Einrichten einer stellwerkseitige Schnittstelle (8) zum Bezug von elektrischer Leistung seitens des Stellwerks (4), **dadurch gekennzeichnet, dass**
c) ein Interface-Modul (IM) bereitgestellt ist, das zwischen die stellwerkseitige Schnittstelle (8) und die Leistungsversorgungsschnittstelle (10) geschaltet ist, wobei das Interface-Modul (IM)
c1) eine Steuerlogik (24) umfasst, welche eine signalbegriffs- und/oder tageszeitabhängige Kennlinie der zu ersetzenden Glühlampe (2) kennt und die Leistungsabgabe an die Leistungsversorgungsschnittstelle (10) in Abhängigkeit von dem gewählten Signalbegriff und/oder der Tageszeit steuert;
c2) einen Spannungsmesser (30) umfasst, der die an der stellwerkseitigen Schnittstelle (8) anliegende Spannung misst und an die Steuerlogik (24) übermittelt;
c3) einen Leistungsaufnehmer (20) umfasst, der von der Steuerlogik (24) in Abhängigkeit von der gemessenen Spannung so gesteuert wird, dass die an der stellwerkseitigen Schnittstelle (8) aufgenommene Leistung die Kennlinie der zu ersetzenden Glühlampe (2) nachbildet.

9. Verfahren nach Anspruch 8,
**dadurch gekennzeichnet, dass**
der Spannungsmesser (30) im TRMS-Modus arbeitet.

10. Verfahren nach Anspruch 8 oder 9,
**dadurch gekennzeichnet, dass**
der Leistungsaufnehmer (20) einen Leistungstreiber (21) in PWM-Modus umfasst.

11. Verfahren nach einem der vorangehenden Ansprüche 8 bis 10, **dadurch gekennzeichnet, dass**
der Leistungsaufnehmer (20) in Antwort auf das stellwerkseitige Einschalten des Leuchtmittels (12) einen für einen kalten Glühfaden in der Glühlampe (2) typischen Inrush-Strom vernichtet.

12. Verfahren nach Anspruch 11,
**dadurch gekennzeichnet, dass**
der Leistungsaufnehmer (20) den Inrush-Strom mittels eines temporär parallel geschalteten Widerstand, der dem Widerstand der Glühlampe bei kaltem Glühfaden entspricht, abfliessen lässt, wobei der Widerstandswert vorzugsweise mit der Zeit zumimmt.

13. Verfahren nach Anspruch 11,
**dadurch gekennzeichnet, dass**
der Leistungsaufnehmer (20) den Inrush-Strom in einem ersten zeitlichen Abschnitt nach dem stellwerkseitigen Bereitstellen der elektrischen Leistung zum Einschalten des Leuchtmittels (12) mittels eines temporär parallel geschalteten Widerstands, der dem Widerstand der Glühlampe bei kaltem Glühfaden entspricht, abfliessen lässt, und in einem zweiten nachfolgenden Abschnitt den parallel geschalteten Widerstand durch eine PMW-Funktion zur Nachbildung der Lastkennlinie der Glühlampe ersetzt.

14. Verfahren nach einem der vorangegangenen Ansprüche 8 bis 13, **dadurch gekennzeichnet, dass**
der Leistungsaufnehmer (20) für einen Blinkbetrieb des Leuchtmittels (12) mit einem Widerstand beschaltet ist, der an den Zustand des warmen Glühfadens infolge des Blinkbetrieb angepasst ist.

## Claims

1. Apparatus for replacing a bulb (2) by an energy-saving lamp (12) for a light signal in rail-bound traffic, which is included in a safety check on the signal box side, comprising:
a) a number of lamps (12), in particular LED luminaires, having a power supply interface (10), wherein the number of lamps requires less electrical power than the bulb (2) to be replaced in order to achieve a luminosity equal to the bulb;
b) an interface (8) on the signal box side to obtain electrical power on the part of the signal box (4), **characterised in that**
c) the apparatus includes an interface module (IM), which is connected between the interface (8) on the signal box side and the power supply interface (10), wherein the interface module (IM)
c1) includes a control logic (24), which recognises a characteristic curve of the bulb (2) to be replaced dependent on the signal aspect and/or time of day and controls the power output to the power supply interface (10) as a function of the selected signal aspect and/or the time of day;
c2) includes a voltage meter (30), which measures the voltage present at the interface (8) on the signal box side and transfers the same to the control logic (24);
c3) includes a power sensor (20) which is controlled by the control logic (24) as a function of the measured voltage such that the power consumed at the interface (8) on the signal box side reproduces the characteristic curve of the bulb (2) to be replaced.

2. Apparatus according to claim 1,
**characterised in that**
the voltage meter (30) operates in TRMS mode.

3. Apparatus according to claim 1 or 2,
**characterised in that**
the power sensor (20) includes a power driver (21) in PWM mode.

4. Apparatus according to one of the preceding claims,
**characterized in that**
in response to switching on the lamp (12) on the signal box side, the power sensor (20) annihilates an inrush current typical of a cold filament in the bulb (2).

5. Apparatus according to claim 4,
**characterised in that**
the power sensor (20) allows the inrush current to discharge by means of a resistance which is connected temporarily in parallel, said resistance corresponding to the resistance of the bulb in the case of a cold filament, wherein the resistance value preferably increases with time.

6. Apparatus according to claim 4,
**characterised in that**
the power sensor (20) allows the inrush current to discharge in a first temporal period after providing the electrical power on the signal box side in order to switch on the lamp (12) by means of resistance connected temporarily in parallel, said resistance corresponding to the resistance of the bulb in the case of a cold filament, and in a second subsequent period, replaces the resistance connected in parallel with a PMW function in order to reproduce the load characteristic curve of the bulb.

7. Apparatus according to one of the preceding claims,
**characterised in that**
the power sensor (20) is connected to a resistance for a blinking operation of the lamp (12), said resistance being adjusted to the state of the warm filament as a result of the blinking operation.

8. Method for replacing a bulb (2) by an energy-saving lamp (12) for a light signal in rail-bound traffic, which is included in a safety check on the signal box side, comprising:
a) providing a number of lamps (12), in particular LED luminaires, having a power supply interface (10), wherein the number of lamps requires less electrical power than the bulb (2) to be replaced in order to achieve a luminosity equal to the bulb; and
b) an interface (8) on the signal box side to obtain electrical power on the part of the signal box (4), **characterised in that**
c) an interface module (IM) is provided, which is connected between the interface (8) on the signal box side and the power supply interface (10), wherein the interface module (IM)
c1) includes a control logic (24), which recognises a characteristic curve of the bulb (2) to be replaced dependent on the signal aspect and/or time of day and controls the power output to the power supply interface (10) as a function of the selected signal aspect and/or the time of day;
c2) includes a voltage meter (30), which measures the voltage present at the interface (8) on the signal box side and transfers the same to the control logic (24);
c3) includes a power sensor (20) which is controlled by the control logic (24) as a function of the measured voltage such that the power consumed at the interface (8) on the signal box side reproduces the characteristic curve of the bulb (2) to be replaced.

9. Method according to claim 8,
**characterised in that**
the voltage meter (30) operates in TRMS mode.

10. Method according to claim 8 or 9,
**characterised in that**
the power sensor (20) includes a power driver (21) in the PWM mode.

11. Method according to one of the preceding claims 8 to 10,
**characterized in that**
in response to switching on the lamp (12) on the signal box side, the power sensor (20) annihilates an inrush current typical of a cold filament in the bulb (2).

12. Method according to claim 11,
**characterised in that**
the power sensor (20) allows the inrush current to discharge by means of a resistance which is connected temporarily in parallel, said resistance corresponding to the resistance of the bulb in the case of a cold filament, wherein the resistance value preferably increases with time.

13. Method according to claim 11,
**characterised in that**
the power sensor (20) allows the inrush current to discharge in a first temporal period after providing the electrical power on the signal box side in order to switch on the lamp (12) by means of resistance connected temporarily in parallel, said resistance corresponding to the resistance of the bulb in the case of a cold filament, and in a second subsequent period, replaces the resistance connected in parallel with a PMW function in order to reproduce the load characteristic curve of the bulb.

14. Apparatus according to one of the preceding claims 8 to 13,
**characterised in that**
the power sensor (20) is connected to a resistance for a blinking operation of the lamp (12), said resistance being adjusted to the state of the warm filament as a result of the blinking operation.

## Revendications

1. Dispositif permettant de réaliser un remplacement d'une lampe à incandescence (2) par un moyen d'éclairage (12), à économie d'énergie, pour un signal lumineux en transport ferroviaire faisant partie d'une surveillance de sécurité du côté du poste d'aiguillage, comprenant:
a) un certain nombre de moyens d'éclairage (12), notamment des lampes LED, dotés d'une interface d'alimentation en puissance (10), le nombre de moyens d'éclairage nécessitant moins de puissance électrique pour obtenir une luminosité analogue à celle de la lampe à incandescence que la lampe à incandescence (2) à remplacer;
b) une interface (8) du côté du poste d'aiguillage, permettant de recevoir de la puissance électrique de la part du poste d'aiguillage (4),
**caractérisé en ce que**
c) le dispositif comprend un module d'interface (IM), monté entre l'interface (8) côté poste d'aiguillage et l'interface d'alimentation en puissance (10), le module d'interface (IM) comprenant :
c1) une logique de commande (24), qui connaît une courbe caractéristique, dépendante de l'aspect du signal et/ou du moment de la journée, de la lampe à incandescence (2) à remplacer et qui commande la puissance fournie à l'interface d'alimentation en puissance (10) en fonction de l'aspect du signal choisi et/ou du moment de la journée ;
c2) un voltmètre (30), qui mesure la tension présente sur l'interface (8) côté poste d'aiguillage et la transmet à la logique de commande (24);
c3) un capteur de puissance (20), qui est commandé par la logique de commande (24) en fonction de la tension mesurée de sorte que la puissance absorbée au niveau de l'interface (8) côté poste d'aiguillage reproduit la courbe caractéristique de la lampe à incandescence (2) à remplacer.

2. Dispositif selon la revendication 1,
**caractérisé en ce que**
le voltmètre (30) fonctionne en mode TRMS.

3. Dispositif selon la revendication 1 ou 2,
**caractérisé en ce que**
le capteur de puissance (20) comprend un excitateur de puissance (21) en mode PWM.

4. Dispositif selon l'une des revendications précédentes,
**caractérisé en ce que**
le capteur de puissance (20), en réaction à l'enclenchement du moyen d'éclairage (12) du côté du poste d'aiguillage, supprime un courant d'appel typique d'un filament froid dans la lampe à incandescence (2).

5. Dispositif selon la revendication 4,
**caractérisé en ce que**
le capteur de puissance (20) laisse s'écouler le courant d'appel au moyen d'une résistance montée temporairement en parallèle, qui correspond à la résistance de la lampe à incandescence lorsque le filament est froid, la valeur de la résistance augmentant de préférence avec le temps.

6. Dispositif selon la revendication 4,
**caractérisé en ce que**
pendant une première période après la fourniture de la puissance électrique pour allumer le moyen d'éclairage (12), le capteur de puissance (20) laisse s'écouler le courant d'appel au moyen d'une résistance montée temporairement en parallèle, qui correspond à la résistance de la lampe à incandescence lorsque le filament est froid, et pendant une seconde période qui suit, il remplace la résistance montée en parallèle par une fonction PMW pour reproduire la courbe caractéristique de charge de la lampe à incandescence.

7. Dispositif selon l'une des revendications précédentes,
**caractérisé en ce que**
pour assurer un fonctionnement clignotant du moyen d'éclairage (12), le capteur de puissance (20) est relié à une résistance adaptée à l'état du filament chaud par suite du fonctionnement clignotant.

8. Procédé permettant de réaliser un remplacement d'une lampe à incandescence (2) par un moyen d'éclairage (12), à économie d'énergie, pour un signal lumineux en transport ferroviaire faisant partie d'une surveillance de sécurité du côté du poste d'aiguillage, comprenant:
a) la fourniture d'un certain nombre de moyens d'éclairage (12), notamment des lampes LED, dotés d'une interface d'alimentation en puissance (10), le nombre de moyens d'éclairage nécessitant moins de puissance électrique pour obtenir une luminosité analogue à celle de la lampe à incandescence que la lampe à incandescence (2) à remplacer; et
b) mise en place d'une interface (8) du côté du poste d'aiguillage, permettant de recevoir de la puissance électrique de la part du poste d'aiguillage (4),
**caractérisé en ce que**
c) il est fourni un module d'interface (IM), monté entre l'interface (8) côté poste d'aiguillage et l'interface d'alimentation en puissance (10), le module d'interface (IM) comprenant :
c1) une logique de commande (24), qui connaît une courbe caractéristique, dépendante de l'aspect du signal et/ou du moment de la journée, de la lampe à incandescence (2) à remplacer et qui commande la puissance fournie à l'interface d'alimentation en puissance (10) en fonction de l'aspect du signal choisi et/ou du moment de la journée ;
c2) un voltmètre (30) qui mesure la tension présente sur l'interface (8) côté poste d'aiguillage et la transmet à la logique de commande (24);
c3) un capteur de puissance (20), qui est commandé par la logique de commande (24) en fonction de la tension mesurée de sorte que la puissance absorbée au niveau de l'interface (8) côté poste d'aiguillage reproduit la caractéristique de la lampe à incandescence (2) à remplacer.

9. Procédé selon la revendication 8,
**caractérisé en ce que**
le voltmètre (30) fonctionne en mode TRMS.

10. Procédé selon la revendication 8 ou 9,
**caractérisé en ce que**
le capteur de puissance (20) comprend un excitateur de puissance (21) en mode PWM.

11. Procédé selon l'une des revendications précédentes 8 à 10,
**caractérisé en ce que**
le capteur de puissance (20), en réaction à l'enclenchement du moyen d'éclairage (12) du côté du poste d'aiguillage, supprime un courant d'appel typique d'un filament froid dans la lampe à incandescence (2).

12. Procédé selon la revendication 11,
**caractérisé en ce que**
le capteur de puissance (20) laisse s'écouler le courant d'appel au moyen d'une résistance montée temporairement en parallèle, qui correspond à la résistance de la lampe à incandescence lorsque le filament est froid, la valeur de la résistance augmentant de préférence avec le temps.

13. Procédé selon la revendication 11,
**caractérisé en ce que**
pendant une première période après la fourniture de la puissance électrique pour enclencher le moyen d'éclairage (12), le capteur de puissance (20) laisse s'écouler le courant d'appel au moyen d'une résistance montée temporairement en parallèle, qui correspond à la résistance de la lampe à incandescence lorsque le filament est froid, et pendant une seconde période qui suit, il remplace la résistance montée en parallèle par une fonction PMW pour reproduire la courbe caractéristique de charge de la lampe à incandescence.

14. Procédé selon l'une des revendications précédentes 8 à 13,
**caractérisé en ce que**
pour assurer un fonctionnement clignotant du moyen d'éclairage (12), le capteur de puissance (20) est relié à une résistance adaptée à l'état du filament chaud par suite du fonctionnement clignotant.
